# EUROPÄISCHE PATENTANMELDUNG

(11) **EP 2 157 235 A1**
(43) Veröffentlichungstag der Anmeldung: **24.02.2010**
(21) Anmeldenummer: 09166665.1
(22) Anmeldetag: 29.07.2009
(51) Int. Cl.: D21F 7/10

(54) **Pressfilz**

(30) Priorität: 20.08.2008 US 903386 P
(71) Anmelder: Voith Patent GmbH, 89520 Heidenheim (DE)
(72) Erfinder: Crook, Bob, Wilson, NC 27896 (US); Wilder, Clifton, Sims, NC 27880 (US)

(57) **Zusammenfassung**

Die Erfindung betrifft ein Pressfilz für eine Papier-, Karton- oder Tissuemaschine mit einer offen hergestellten, lastaufnehmenden Grundstruktur, die in Längsrichtung des Pressfilzes betrachtet einendseitige Nahtschlaufen sowie andernendseitige Nahtschlaufen umfasst, wobei die ein- und die andernendseitigen Nahtschlaufen zum endlos machen des Pressfilzes zusammenführbar und derart miteinander in Eingriff bringbar sind, dass eine Durchtrittsöffnung gebildet wird, durch welche ein Steckdraht führbar ist, und mit einer an der Grundstruktur angeordneten und die Laufseite des Pressfilzes bereitstellenden laufseitigen Faservliesstruktur, die in Längsrichtung des Pressfilzes betrachtet einen einen und einen anderen Endabschnitt hat, wobei sich in Längsrichtung des Pressfilzes betrachtet die Nahtschlaufen jeweils zumindest teilweise über die Endabschnitte der laufseitigen Faservliesstruktur erstrecken.

Die Erfindung ist **dadurch gekennzeichnet, dass** an zumindest einem Endabschnitt der laufseitigen Faservliesstruktur ein elastomeres Polymermaterial vorgesehen, welches aus einem in flüssigem Zustand in das Pressfilz eingebrachten und danach verfestigten bzw. ausgehärteten Polymer oder Präpolymer gebildet ist und sich in dem zumindest einen Endabschnitt von der laufseitigen Faservliesstruktur in die Grundstruktur und erstreckt.

## Beschreibung

Die Erfindung betrifft ein Pressfilz für eine Papier-, Karton- oder Tissuemaschine, welches durch einen Steckdraht in der Maschine endlos gemacht werden kann.

In der Papiermaschine nahtbare bzw. endlos machbare Pressfilze weisen seit jeher das Problem einer verstärkten Markierungsneigung im Nahtbereich auf. Ein weiteres Problem bei in der Papiermaschine nahtbaren bzw. endlos machbaren Pressfilzen besteht in dem erhöhten Verschleiß bedingt durch Verlust von Fasern der laufseitigen Faservlieslage im Bereich der Naht. Bei den aus dem Stand der Technik bekannten Pressfilzen wurde zur Erhöhung der Verschleißbeständigkeit vorgeschlagen, zusätzliches Polymermaterial über der Naht einzubringen. Dieses zusätzliche Polymermaterial wurde von der Papierseite des Filzes eingebracht und durchtränkte oftmals das Filz auf seiner gesamten Dicke. Ein großer Nachteil dieser Lösungen war immer das damit erhöhte Markierungsverhalten, aufgrund der hierdurch bewirkten anderen Wasser- und Luftpermeabilität im Nahtbereich gegenüber Bereichen außerhalb des Nahtbereichs.

Wünschenswert ist es daher ein Pressfilz zu haben, welches trotz erhöhter Verschließbeständigkeit gegenüber den aus dem Stand der Technik bekannten Pressfilzen ein gleiches oder verbessertes Markierungsverhalten hat.

Die Aufgabe wird gelöst durch ein Pressfilz für eine Papier-, Karton- oder Tissuemaschine mit einer offen hergestellten, lastaufnehmenden Grundstruktur. Die Grundstruktur des Pressfilzes hat in Längsrichtung des Pressfilzes betrachtet einendseitige Nahtschlaufen sowie zu diesen beabstandete andernendseitige Nahtschlaufen. Die einendseitigen Nahtschlaufen und die andernendseitigen Nahtschlaufen sind zum endlos machen des Pressfilzes zusammenführbar und derart miteinander in Eingriff bringbar, dass eine Durchtrittsöffnung gebildet wird, durch welche ein Steckdraht führbar ist. Das Pressfilz hat ferner eine an der Grundstruktur angeordnete und die Laufseite des Pressfilzes bereitstellende laufseitige Faservliesstruktur. Die laufseitige Faservliesstruktur hat in Längsrichtung des Pressfilzes betrachtet einen einen und einen von dem einen Endabschnitt beabstandeten anderen Endabschnitt. In Längsrichtung des Pressfilzes betrachtet erstrecken sich die einendseitigen und die andernendseitigen Nahtschlaufen jeweils zumindest teilweise über die Endabschnitte der laufseitigen Faservliesstruktur.

Bei dem erfindungsgemäßen Pressfilz ist ferner an zumindest einem Endabschnitt der laufseitigen Faservliesstruktur ein elastomeres Polymermaterial vorgesehen, welches aus einem in flüssigem Zustand in das Pressfilz eingebrachten und danach verfestigten bzw. ausgehärteten Polymer oder Präpolymer gebildet ist. Das elastomere Polymermaterial erstreckt sich in Längsrichtung des Pressfilzes betrachtet zumindest abschnittweise in dem zumindest einen Endabschnitt und in Dickenrichtung des Pressfilzes betrachtet von der laufseitigen Faservliesstruktur in die Grundstruktur.

Die beiden Endabschnitte der laufseitigen Faservliesstruktur erstrecken sich im Sinne der Erfindung jeweils nur über einen Teil der Länge der laufseitigen Faservliesstruktur. Die beiden Endabschnitte begrenzen ferner die laufseitige Faservliesstruktur in deren Länge. Die einendseitigen und die andernendseitigen Nahtschlaufen begrenzen desweiteren die Grundstruktur in deren Länge.

Das elastomere Polymermaterial kann hierbei nur an zumindest einen Ende der laufseitigen Faservliesstruktur angeordnet sein oder sich in Längsrichtung des Pressfilzes betrachtet ganz oder teilweise in dem zumindest einen Endabschnitt erstrecken. Das elastomere Polymermaterial kann sich in Längsrichtung des Pressfilzes betrachtet auch über den zumindest einen Endabschnitt hinaus erstrecken.

Durch die erfindungsgemäße Lösung wird an den Stellen im Nahtbereich ein elastomeres Polymermaterial eingebracht, die für die Verankerung der Fasern der laufseitigen Faservlieslage in der Grundstruktur im Bereich der Naht verantwortlich sind. Hierdurch wird ein Pressfilz mit deutlich erhöhter Verschleißbeständigkeit bereitgestellt.

Vorzugsweise erstreckt sich das elastomere Polymermaterial nicht in die durch die Nahtschlaufen gebildete Durchtrittsöffnung.

Denkbar ist auch, dass das elastomere Polymermaterial in Längsrichtung des Pressfilzes betrachtet an beiden Endabschnitten der laufseitigen Faservliesstruktur angeordnet ist und sich hierbei insbesondere nicht in die durch die Nahtschlaufen gebildete Durchtrittsöffnung erstreckt.

Vorzugsweise erstreckt sich das elastomere Polymermaterial in Längsrichtung des Pressfilzes betrachtet nur in dem zumindest einen Endabschnitt oder nur in den beiden Endabschnitten. Hierdurch wird erreicht, dass in Längsrichtung des Pressfilzes betrachtet zwischen den beiden Endabschnitten ein Abschnitt der laufseitigen Faservliesstruktur gebildet ist, in dem kein in flüssigem Zustand eingebrachtes elastomeres Polymermaterial angeordnet ist. Hierdurch wird im Wesentlichen nur an den Stellen im Nahtbereich ein elastomeres Polymermaterial eingebracht, die für die Verankerung der Fasern der laufseitigen Faservlieslage in der Grundstruktur im Bereich der Naht verantwortlich sind. Durch die im Verhältnis zur Länge des Pressfilzes geringen Länge des zumindest einen Endabschnitts bzw. der beiden Endabschnitte der laufseitigen Faservlieslage, der bzw. die mit dem Polymermaterial imprägniert ist bzw. sind, wird die Markierungsneigung durch das Polymermaterial nicht oder nur geringfügig erhöht.

Eine bevorzugte Ausgestaltung der Erfindung sieht vor, dass sich das elastomere Polymermaterial in Längsrichtung des Pressfilzes betrachtet in dem zumindest einen Endabschnitt auf einer Länge von bis zu ca. 2 Inch, bevorzugt von bis zu ca. 1 Inch, besonders bevorzugt bis ca. ½ Inch, ganz besonders bevorzugt von bis zu ca. ¼ Inch erstreckt. Denkbar ist auch, dass sich das elastomere Polymermaterial auf einer Länge von zumindest 1/32 Inch, besonders bevorzugt von 1/16 Inch erstreckt. Vorzugsweise erstreckt sich das elastomere Polymermaterial in Längsrichtung des Pressfilzes betrachtet in den beiden Endabschnitten jeweils auf einer Länge von bis zu ca. 2 Inch, bevorzugt von bis zu ca. 1 Inch, besonders bevorzugt bis ca. ½ Inch, ganz besonders bevorzugt von bis zu ca. ¼ Inch.

Das Polymermaterial wird vorzugsweise in einer Menge im Bereich von 50g/m² bis 500g/m² in das Pressfilz eingebracht.

Da sich der Pressfilz bei bestimmungsgemäßer Verwendung in der Papier-, Karton- oder Tissuemaschine entlang einer parallel zur Längsrichtung des Pressfilzes gerichteten Transportrichtung bewegt ist es insbesondere sinnvoll, wenn der zumindest eine Endabschnitt bei dem das elastomere Polymermaterial eingebracht ist, in Transportrichtung betrachtet der hintere der beiden Endabschnitte ist.

Vorzugsweise ist das elastomere Polymermaterial ferner auf der gesamten Breite des Pressfilzes angeordnet, d.h. das elastomere Polymermaterial bildet einen Streifen aus, der sich quer zur Längsrichtung des Pressfilzes auf der gesamten Breite des Pressfilzes erstreckt.

In diesem Fall ist es möglich, dass sich das elastomere Polymermaterial auf der gesamten Breite des Pressfilzes ununterbrochen oder unterbrochen erstreckt. Im letzt genannten Fall bildet das elastomere Polymermaterial auf der Breite des Pressfilzes mehrere hintereinander angeordnete Segmente aus.

Vorzugsweise ist die Grundstruktur mit der laufseitigen Faservliesstruktur vernadelt.

Eine vorteilhafte Ausgestaltung der Erfindung sieht vor, dass an der Grundstruktur eine die Papierseite des Pressfilzes bereitstellende papierseitige Faservliesstruktur angeordnet ist. Vorzugsweise ist auch die papierseitige Faservliesstruktur mit der Grundstruktur vernadelt.

Die laufseitige und/oder papierseitige Faservliesstruktur kann aus zumindest einer Faservlieslage aufgebaut sein.

Die papierseitige Faservliesstruktur hat in Längsrichtung des Pressfilzes betrachtet einen einendseitigen Endabschnitt und einen andernendseitigen Endabschnitt, wobei die beiden Endabschnitte der papierseitigen Faservliesstruktur in endlos gemachten Zustand des Pressfilzes aneinander anstoßen und einer der beiden Endabschnitte der papierseitigen Faservliesstruktur in Längsrichtung des Pressfilzes betrachtet die Durchtrittsöffnung überdeckt. Dies bedeutet, dass sich die papierseitige Faservliesstruktur insbesondere auf der gesamten Länge des Pressfilzes erstreckt und ein Endabschnitt der papierseitigen Faservliesstruktur die Durchtrittsöffnung überbrückt.

Vorzugsweise sind Fasern der laufseitigen Faservliesstruktur und Fäden der Grundstruktur zumindest teilweise in das elastomere Polymermaterial eingebettet. Durch die zumindest teilweise Einbettung der Fasern und Fäden in das elastomere Polymermaterial wird die Verankerung der laufseitigen Faservliesstruktur in die Grundstruktur weiter verbessert.

Ferner ist vorzugsweise vorgesehen, dass das elastomere Polymermaterial an dem zumindest einen Endabschnitt der laufseitigen Faservliesstruktur Räume, die zwischen Fasern der laufseitigen Faservliesstruktur und/oder zwischen Fäden der Grundstruktur und/oder zwischen Fasern der laufseitigen Faservliesstruktur und Fäden der Grundstruktur gebildet sind, teilweise füllt und/oder überbrückt. Hierdurch wird erreicht, dass eine aus dem elastomeren Polymermaterial und Fasern und/oder Fäden geschaffene Verbundstruktur permeabel ist, d.h. die Permeabilität des Pressfilzes im Nahtbereich nicht negativ beeinflusst wird.

Um die Druckelastizität und das Dämpfungsverhalten im Nahtbereich zu verbessern ist es des Weiteren von Vorteil, wenn das elastomere Polymermaterial eine Schaumstruktur, insbesondere eine geschlossen zellige Schaumstruktur hat. Dies ist bspw. möglich, indem bei der Herstellung des flüssigen Polymers oder Präpolymers in dieses CO₂ eingebracht wird, welches in dem ausgehärteten Polymermaterial Gasblasen bildet oder bei dem CO₂ bei der Aushärtereaktion entsteht.

Die Grundstruktur kann Längsfäden und mit diesen verbundene Querverstärkungselemente umfassen. Hierbei können die Nahtschlaufen durch die Längsfäden gebildet sein, wobei die Längsfäden im Bereich der Nahtschlaufen vorzugsweise nicht mit den Querverstärkungselementen verbunden sind, wohl aber im Bereich außerhalb der Nahtschlaufen. Die die Nahtschlaufen bildenden Längsfäden können als Monofilamentfäden ausgebildet sein, wodurch ein Durchführen des Steckdrahts durch die durch die Nahtschlaufen gebildete Durchtrittsöffnung deutlich vereinfacht wird.

Die Querverstärkungselemente können bspw. durch Querfäden gebildet sein, wobei die Querfäden bspw. durch Multifilamentfäden gebildet sein können. Wird die Grundstruktur bspw. durch ein Gewebe aus Längsfäden und Querfäden gebildet, so sind die Längsfäden im Bereich der Nahtschlaufen nicht mit den Querfäden verwoben, wobei außerhalb der Nahtschlaufen die Längsfäden mit den Querfäden verwoben sind.

Die Querfäden und die Längsfäden der Grundstruktur können aus Polyamid gebildet sein oder dieses umfassen.

Vorzugsweise ist in Längsrichtung des Pressfilzes betrachtet zwischen den mit den Längsfäden verwobenen Querfäden und der durch die Nahtschlaufen gebildeten Durchtrittsöffnung zumindest ein weiterer sich parallel zu den Querfäden erstreckender Füllfaden angeordnet, der sich in Struktur und/oder Material von den Querfäden unterscheidet. Dieser Füllfaden ist bevorzugt aus zwei Komponenten aufgebaut, nämlich einer ersten und einer zweiten Komponente, wobei die erste Komponente eine höhere Festigkeit, insbesondere im Hinblick auf Scherkräfte, hat als die zweite Komponente und wobei die zweite Komponente eine geringere Schmelztemperatur als die erste Komponente hat. Bei der ersten Komponente kann es sich insbesondere um PA mit einer Festigkeit von mehr als 30g/tex handeln. Die zweite Komponente kann insbesondere ein Co-Polyamid mit einer Schmelztemperatur im Bereich von ca. 100-140°C sein.

Der zumindest eine Füllfaden wird insbesondere eingeführt, bevor die papierseitige und die laufseitige Faservliesstruktur mit der Grundstruktur vernadelt wird. Hierdurch wird erreicht, dass Fasern der beiden Faservliesstrukturen in den zumindest einen Füllfaden eingenadelt werden.

Zur weiteren Verankerung des zumindest einen Füllfadens kann es sinnvoll sein, wenn der zumindest eine Füllfaden zumindest teilweise in das elastomere Polymermaterial eingebettet ist.

Vorzugsweise ist das elastomere Polymermaterial aus einem feuchtigkeitshärtenden Präpolymer gebildet, welches in flüssigem Zustand eingebracht und nachträglich unter Vernetzung verfestigt bzw. ausgehärtet wurde. Das elastomere Polymermaterial kann hierbei Polyurethan oder Polyharnstoff beeinhalten bzw. aus einem dieser Materialien gebildet sein. Ein feuchtigkeitshärtendes Präpolymer hat den Vorteil, dass dieses frei von Lösungsmittel ist und durch die Reaktion mit Umgebungsfeuchtigkeit vernetzt. Ferner kann ein feuchtigkeitshärtendes Präpolymer unmittelbar nach dem Einzug des Filzes in der Maschine eingebracht werden. Polyharnstoff hat den Vorteil, dass dieser mit Fäden und Fasern, die aus Polyamid gebildet sind, eine extrem feste Verbindung eingeht, wodurch die in den Polyharnstoff zumindest teilweise eingebetteten Fasern und/oder Fäden der laufseitigen Faservliesstruktur bzw. Grundstruktur extrem fest an den Polyharnstoff gebunden sind, was sich wiederum sehr positiv auf das Verschleißverhalten des erfindungsgemäßen Pressfilzes auswirkt. Denkbar wäre auch als Präpolymer ein feuchtigkeitshärtendes Polyurethan zu verwenden.

Feuchtigkeitshärtende Präpolymere sind bevorzugt Präpolymere mit Isocyanatendgruppen, wobei die Präpolymere wiederum aus Diisocyanaten und Diaminen oder aus Diisocyanten und Diolen hergestellt sein können. Zur Herstellung von geeigneten Präpolymeren kommen hierbei vorzugsweise MDI oder polymeres MDI in Betracht. Die Diole und Diamine sind bevorzugt Polytetrahydrofurane, Polybutylenoxide, Polypropylenoxid, Polyethylenoxid mit Hydroxy- oder Aminoendgruppen. Werden für die Herstellung des Präpolymers Diole verwendet, so enthält das fertig ausgehärtete Polymer Verbindungen aus Harnstoff und Urethan. Werden für die Herstellung des Präpolymers Diamine verwendet, so entstehen beim Aushärten des Präpolymers im Wesentlichen nur Harnstoffgruppen.

Das Aushärten der feuchtigkeitshärtenden Präpolymers geschieht vorzugsweise bei einer Temperatur im Bereich von 20°C bis 80°C. Zur Beschleunigung der Aushärtung kann das feuchtigkeitshärtende Präpolymer einer Dampf- oder Wasserbehandlung unterzogen werden. Wird der Pressfilz bspw. mit nur teilweise ausgehärtetem Präpolymer in die Papiermaschine eingezogen, so wird die vollständige Aushärtung des Präpolymers und Bildung des Polymermaterials in der Papiermaschine durch die dort vorherrschende feuchte Umgebung beschleunigt.

Die Präpolymere können zur Einstellung der geeigneten Viskosität, die für das Einbringen in die Grundstruktur und/oder Faservliesstruktur notwendig ist, mit Lösungsmittel verdünnt werden. Ein geeignetes Lösungsmittel stellt hierfür bspw. Tetrahydrofuran dar. Zur Beschleunigung der Aushärtung des Präpolymers können geeignete Katalysatoren, wie bspw. Dimorpholinodiethylether oder Metallkatalysatoren, verwendet werden. Der Isocyanatanteil bei den in der Erfindung verwendeten Präpolymeren beträgt bevorzugt zwischen 3Gew-% und 30Gew-%, insbesondere zwischen 6Gew-% und 16Gew-%.

Bei dem im flüssigen Zustand in den Pressfilz eingebrachten Polymer kann es sich bspw. auch um Polymerpartikel handeln, die in einer wässrigen Dispersion vorliegen. Denkbar ist auch, dass das Polymermaterial in einem Lösungsmittel gelöst ist.

Denkbar ist auch, Zwei-Komponenten Polyurethan oder Polyharnstoff zu verwenden.

Denkbar ist auch, dass in die papierseitige Faservliesstruktur ein weiteres elastomeres Polymermaterial eingebracht ist, welches sich in Längsrichtung des Pressfilzes betrachtet, im Bereich zumindest eines der beiden Endabschnitte der papierseitigen Faservliesstruktur erstreckt, sich aber nicht in die durch die Nahtschlaufen gebildete Durchtrittsöffnung erstreckt. In diesem Fall kann sich das weitere elastomere Polymermaterial im Bereich des zumindest einen Endabschnitts in Längsrichtung des Pressfilzes betrachtet auf einer Länge von ca. 1/16 Inch bis ca. ¼ Inch, bevorzugt ca. 1/16 Inch bis ca. ½ Inch erstrecken. Das weitere elastomere Polymermaterial kann das selbe Polymermaterial sein, wie das elastomere Polymermaterial, welches in die laufseitige Faservliesstruktur eingebracht wird.

Das weitere elastomere Polymermaterial kann in diesem Fall bspw. bei einer aus mehreren Faservlieslagen aufgebauten papierseitigen Faservliesstruktur auf eine bereits auf der Grundstruktur angeordnete papierseitige Faservlieslage eingebracht sein, bevor eine weitere die Papierseite des Pressfilzes bereitstellende papierseitige Faservlieslage auf der bereits angeordneten papierseitigen Faservlieslage angeordnet wird.

Um durch das weitere elastomere Polymermaterial keine verstärkte Markierungsneigung zu erzeugen, ist es insbesondere von Vorteil, wenn sich das weitere elastomere Polymermaterial in Dickenrichtung des Pressfilzes betrachtet nicht bis zur Papierseite des Pressfilzes erstreckt. Hierdurch ersteckt sich das Polymermaterial in der paperseitigen Faservliesstruktur bspw. im Bereich der Nahtschlaufen nicht bis zur Papierseite.

Zum Herstellen des erfindungsgemäßen Pressfilzes kann bspw. wie folgt vorgegangen werden.

Es wird eine lastaufnehmende und offen hergestellte Grundstruktur bereitgestellt, die in Längsrichtung des Pressfilzes betrachtet einendseitige Nahtschlaufen sowie andernendseitige Nahtschlaufen hat, welche zum endlos machen des Pressfilzes zusammenführbar und derart miteinander in Eingriff bringbar sind, dass eine Durchtrittsöffnung gebildet wird, durch welche ein Steckdraht führbar ist. An einer Seite der Grundstruktur wird eine die Laufseite des herzustellenden Pressfilzes bereitstellende laufseitige Faservliesstruktur angeordnet, die in ihrer Längsrichtung betrachtet einen einendseitigen und einen andernendseitigen Endabschnitt hat. Die laufseitige Faservliesstruktur wird mit ihrer Längsrichtung parallel zur Längsrichtung der Grundstruktur orientiert und derart an der Grundstruktur angeordnet, dass sich die Nahtschlaufen am einen Ende der Grundstruktur über das eine Ende der laufseitigen Faservliesstruktur und die Nahtschlaufen am anderen Ende der Grundstruktur über das andere Ende der laufseitigen Faservliesstruktur erstrecken. Durch die Längsrichtung der Grundstruktur und die der laufseitigen Faservliesstruktur wird die Längsrichtung des Pressfilzes festgelegt. An der gegenüberliegenden Seite der Grundstruktur wird eine die Papierseite bereitstellende papierseitige Faservliesstruktur angeordnet. Die laufseitige Faservliesstruktur, die papierseitige Faservliesstruktur und die Grundstruktur werden bspw. durch vernadeln miteinander verbunden. Von der Laufseite her wird in die laufseitige Faservliesstruktur an zumindest einem ihrer Endabschnitte ein flüssiges Polymer oder Präpolymer derart eingebracht, dass sich dieses in dem zumindest einen Endabschnitt von der laufseitigen Faservliesstruktur in die Grundstruktur erstreckt. Nach dem Einbringen des flüssigen Polymers oder Präpolymers wird dieses zur Ausbildung eines elastomeren Polymermaterials ausgehärtet. Das Einbringen des Polymers oder Präpolymers erfolgt hierbei insbesondere derart, dass sich das Polymermaterial nicht in die durch die Nahtschlaufen gebildete Durchtrittsöffnung erstreckt.

Denkbar wäre aber auch in einem halbfertigen Zustand des Pressfilzes im Bereich zumindest eines Endes der laufseitigen Faservliesstruktur von der Grundstruktur her das flüssige Polymer oder Präpolymer so einzubringen, dass sich dieses von der laufseitigen Faservliesstruktur in die Grundstruktur erstreckt.

Zum Einbringen des flüssigen Polymers oder Präpolymers kann bspw. eine Pipette oder Spritze verwendet werden.

Denkbar ist in diesem Zusammenhang, dass das flüssige Polymer oder Präpolymer vor dem Einführen des Steckdrahts in die Durchtrittsöffnung oder nach dessen Einführen eingebracht wird. Denkbar ist auch, dass das flüssige Polymer oder Präpolymer eingebracht wird, nachdem der Pressfilz in der Papiermaschine eingezogen ist.

Die Erfindung wird nachfolgend anhand einer schematischen nicht maßstäblichen Zeichnung weiter erläutert.

Es zeigt die einzige Figur einen erfindungsgemäßen Pressfilz 1 für eine Papier-, Karton- oder Tissuemaschine im endlos gemachten Zustand in einem Schnitt in Längsrichtung MD des Pressfilzes 1. Der 1 Pressfilz hat eine lastaufnehmende und offen hergestellte Grundstruktur 2, die vorliegend beispielhaft durch ein Gewebe gebildet ist. Das Gewebe wird vorliegend durch Längsfäden 18 und mit diesen verwobenen Querfäden 19 gebildet.

Selbstverständlich wäre auch jede andere Art von lastaufnehmender Grundstruktur, wie bspw. ein Fadengelege mit spiralisierten Längsfäden denkbar.

Die Grundstruktur 2 wird in Längsrichtung MD des Pressfilzes 1 betrachtet durch ein eines Ende 3 und durch ein anderes Ende 4 begrenzt, wobei das eine Ende durch erste Nahtschlaufen 7 und das andere Ende 4 durch zweite Nahtschlaufen 8 gebildet ist. Vorliegend sind die Nahtschlaufen 7,8 durch Längsfäden 18 gebildet, wobei die Längsfäden 18 im Bereich der Nahtschlaufen 7,8 nicht mit den Querfäden 19 verwoben sind.

Der Pressfilz 1 umfasst des Weiteren eine die Laufseite 5 des Pressfilzes 1 bereitstellende laufseitige Faservliesstruktur 6, die an der Grundstruktur 2 angeordnet ist. Die laufseitige Faservliesstruktur 6 wird in Längsrichtung des Pressfilzes betrachtet, durch ein erstes Ende 20 und ein zweites Ende 21 begrenzt.

Wie aus der Darstellung der Figur zu erkennen ist, ist die laufseitige Faservliesstruktur 6 derart auf der Grundstruktur 2 abgelegt und mit dieser verbunden, dass sich in Längsrichtung MD des Pressfilzes 1 betrachtet die ersten Nahtschlaufen 7 über das erste Ende 20 der Faservliesstruktur 6 und die zweiten Nahtschlaufen 8 über das zweite Ende 21 der Faservliesstruktur 6 erstrecken. Dies bedeutet mit anderen Worten, dass sich die laufseitige Faservliesstruktur 6 in Längsrichtung MD des Pressfilzes 1 betrachtet nicht in den Bereich der durch die Nahtschlaufen 7,8 gebildeten Durchtrittsöffnung 9 erstreckt.

Vorliegend ist der Pressfilz 1 dadurch endlos gemacht, indem die ersten und die zweiten Nahtschlaufen 7,8 so zusammengeführt sind, dass diese ineinander greifen und hierdurch eine sich über die Breite des Pressfilzes 1 erstreckende Durchtrittsöffnung 9 ausbildet, durch welche ein Steckdraht 10 geführt ist.

Es ist ferner ein elastomeres Polymermaterial 11 vorgesehen, welches sich in Dickenrichtung d des Pressfilzes 1 betrachtet von der laufseitigen Faservliesstruktur 6 in die Grundstruktur 2 erstreckt und welches in Längsrichtung MD des Pressfilzes 1 betrachtet, an beiden Enden 20, 21 der laufseitigen Faservliesstruktur 6, nicht aber im Bereich der durch die Nahtschlaufen 3, 4 gebildeten Durchtrittsöffnung 9 angeordnet ist.

Vorzugsweise wurde das aus einem flüssigen Polymer oder Präpolymer gebildete elastomere Polymermaterial 11 von der Laufseite 5 her in die laufseitige Faservliesstruktur 6 eingebracht. Des Weiteren sind vorzugsweise Fasern der laufseitigen Faservliesstruktur 6 und Fäden 18, 19 der Grundstruktur 2 zumindest teilweise in das elastomere Polymermaterial 11 eingebettet. Hierbei füllt und/oder überbrückt das elastomere Polymermaterial 11 in einem das eine Ende 20 umfassenden einendseitigen Endabschnitt B1 der laufseitigen Faservliesstruktur 6 teilweise Räume, die zwischen Fasern der laufseitigen Faservliesstruktur 6 und/oder zwischen Fäden 18, 19 der Grundstruktur 2 gebildet sind, so dass die in dem Endabschnitt B1 geschaffene Verbundstruktur aus Fasern, Fäden 18, 19 und elastomerem Polymermaterial 11 permeabel ist. Des Weiteren füllt und/oder überbrückt das elastomere Polymermaterial 11 in einem das andere Ende 21 umfassenden andernendseitigen Endabschnitt B2 der laufseitigen Faservliesstruktur 6 teilweise Räume, die zwischen Fasern der laufseitigen Faservliesstruktur 6 und/oder zwischen Fäden 18, 19 der Grundstruktur 2 gebildet sind, so dass die in dem Endabschnitt B2 geschaffene Verbundstruktur aus Fasern, Fäden 18, 19 und elastomerem Polymermaterial 11 permeabel ist.

Die Fäden 18, 19 der Grundstruktur 2 können bevorzugt aus Polyamid gebildet sein oder dieses zumindest umfassen. Denkbar ist auch, dass zumindest die Fasern der laufseitigen Faservliesstruktur 6 aus Polyamid gebildet sind oder zumindest Polyamid umfassen. Vorzugsweise wurde das elastomere Polymermaterial dadurch gebildet indem ein flüssiges und feuchtigkeitshärtendes Präpolymer von der Laufseite 5 her in das Pressfilz 1 eingebracht und danach ausgehärtet wurde.

Um die Struktur des Pressfilzes durch die Verschleißverstärkung hinsichtlich Markierungsneigung so wenig wie möglich zu beeinflussen, ist es sinnvoll, wenn das elastomere Polymermaterial 11 nur in den Endabschnitten B1, B2 der beiden Enden 20,21 der laufseitigen Faservliesstruktur 6 angeordnet ist. Die Endabschnitte B1, B2 erstrecken sich hierbei in Längsrichtung MD des Pressfilzes 1 betrachtet vorzugsweise nur auf einer Länge von ca. 1/32 Inch bis ca. ½ Inch, bevorzugt ca. 1/16 Inch bis ca. ¼ Inch. Ferner ist es von Vorteil, wenn das elastomere Polymermaterial auf der gesamten Breite des Pressfilzes 1 angeordnet ist.

Um die Druckelastizität und das Dämpfungsverhalten im Nahtbereich zu verbessern ist es des Weiteren von Vorteil, wenn das elastomere Polymermaterial 11 eine Schaumstruktur, insbesondere eine geschlossen zellige Schaumstruktur hat. Dies ist bspw. möglich, indem bei der Herstellung des flüssigen Polymers oder Präpolymers in dieses CO₂ eingebracht wird, welches in dem ausgehärteten elastomeren Polymermaterial Gasblasen bildet.

Bei der dargestellten Ausführungsform erstreckt sich das elastomere Polymermaterial in Dickenrichtung des Pressfilzes betrachtet nur von der Laufseite 6 in die Grundstruktur 2 hinein. Allgemein kann gesagt werden, dass es zur Reduzierung der Markierungsneigung im Nahtbereich sinnvoll ist, wenn sich das elastomere Polymermaterial 11 in Dickenrichtung d des Pressfilzes 1 betrachtet nicht bis zur Papierseite 12 des Pressfilzes 1 erstreckt.

Vorzugsweise ist an der Grundstruktur 2 des Weiteren eine die Papierseite 12 des Pressfilzes 1 bereitstellende papierseitige Faservliesstruktur 13 angeordnet, die beispielhaft durch eine obere Faservlieslage 14 und eine zwischen der Grundstruktur 2 und der oberen Faservlieslage 14 angeordnete mittlere Faservlieslage 15 gebildet sein kann, wobei vorzugsweise die obere Faservlieslage 14 aus feineren Fasern gebildet ist als die mittlere Faservlieslage 15.

Vorzugsweise hat die papierseitige Faservliesstruktur 13 in Längsrichtung MD des Pressfilzes 1 betrachtet einen einen Endabschnitt 16 und einen anderen Endabschnitt 17, zwischen denen sich die papierseitige Faservliesstruktur 13 erstreckt. In dem vorliegend dargestellten endlos gemachten Zustand des Pressfilzes 1 stoßen die beiden Endabschnitte 16,17 der papierseitigen Faservliesstruktur 13 vorzugsweise aneinander, wobei einer der beiden Endabschnitte der papierseitigen Faservliesstruktur 13, dies ist vorliegend der Endabschnitt 17, in Längsrichtung MD des Pressfilzes 1 betrachtet die Durchtrittsöffnung 9 überdeckt.

In der dargestellten Ausführungsform ist das elastomere Polymermaterial 11 in Längsrichtung MD des Pressfilzes 1 betrachtet nur an den beiden Endabschnitten 20, 21 der laufseitigen Faservliesstruktur 6 angeordnet, ohne sich in den Bereich der durch die Nahtschlaufen 7,8 gebildeten Durchtrittsöffnung 9 zu erstrecken. Ferner erstreckt sich das elastomere Polymermaterial 11 in der laufseitigen Faservliestruktur 6 in Längsrichtung MD des Pressfilzes 1 betrachtet nicht in einem Bereich, der zwischen den beiden Endabschnitten 20, 21 angeordnet ist.

Im Bereich jeder der beiden Nahtschlaufen 7, 8 ist ferner zwischen den mit den Längsfäden 18 verwobenen Querfäden 19 und der durch die Nahtschlaufen 7, 8 gebildeten Durchtrittsöffnung 9 zumindest ein sich parallel zu den Querfäden 19 erstreckender Füllfaden 22, 23 angeordnet, der zumindest teilweise in das elastomere Polymermaterial 11 eingebettet ist und der in seiner Struktur und seinem Material anders ist, als die Querfäden 19 der Grundstruktur 2..

## Patentansprüche

1. Pressfilz für eine Papier-, Karton- oder Tissuemaschine mit einer offen hergestellten, lastaufnehmenden Grundstruktur, die in Längsrichtung des Pressfilzes betrachtet einendseitige Nahtschlaufen sowie andernendseitige Nahtschlaufen umfasst, wobei die ein- und die andernendseitigen Nahtschlaufen zum endlos machen des Pressfilzes zusammenführbar und derart miteinander in Eingriff bringbar sind, dass eine Durchtrittsöffnung gebildet wird, durch welche ein Steckdraht führbar ist, und mit einer an der Grundstruktur angeordneten und die Laufseite des Pressfilzes bereitstellenden laufseitigen Faservliesstruktur, die in Längsrichtung des Pressfilzes betrachtet einen einen und einen anderen Endabschnitt hat, wobei sich in Längsrichtung des Pressfilzes betrachtet die Nahtschlaufen jeweils zumindest teilweise über die Endabschnitte der laufseitigen Faservliesstruktur erstrecken, **dadurch gekennzeichnet, dass** an zumindest einem Endabschnitt der laufseitigen Faservliesstruktur ein elastomeres Polymermaterial vorgesehen, welches aus einem in flüssigem Zustand in das Pressfilz eingebrachten und danach verfestigten bzw. ausgehärteten Polymer oder Präpolymer gebildet ist und sich in dem zumindest einen Endabschnitt von der laufseitigen Faservliesstruktur in die Grundstruktur erstreckt.

2. Pressfilz nach Anspruch 1, **dadurch gekennzeichnet, dass** sich das elastomere Polymermaterial nicht bis zu der durch die Nahtschlaufen gebildeten Durchtrittsöffnung erstreckt.

3. Pressfilz nach Anspruch 1 oder 2, **dadurch gekennzeichnet, dass** sich das elastomere Polymermaterial in Längsrichtung des Pressfilzes betrachtet in dem zumindest einen Endabschnitt auf einer Länge von bis zu ca. 2 Inch, bevorzugt von bis zu ca. 1 Inch, besonders bevorzugt bis ca. ½ Inch, ganz besonders bevorzugt von bis zu ca. ¼ Inch erstreckt.

4. Pressfilz nach einem der vorangehenden Ansprüche, **dadurch gekennzeichnet, dass** sich der Pressfilz bei bestimmungsgemäßer Verwendung in der Papier-, Karton- oder Tissuemaschine entlang einer parallel zur Längsrichtung des Pressfilzes gerichteten Transportrichtung bewegt, wobei das elastomere Polymermaterial zumindest in den Endabschnitt eingebracht ist, der in Transportrichtung betrachtet das hintere der beiden Endabschnitte ist.

5. Pressfilz nach einem der vorangehenden Ansprüche, **dadurch gekennzeichnet, dass** an beiden Endabschnitten der laufseitigen Faservliesstruktur ein elastomers Polymermaterial vorgesehen ist.

6. Pressfilz nach einem der vorangehenden Ansprüche, **dadurch gekennzeichnet, dass** an der Grundstruktur eine die Papierseite des Pressfilzes bereitstellende papierseitige Faservliesstruktur angeordnet ist.

7. Pressfilz nach einem der vorangehenden Ansprüche, **dadurch gekennzeichnet, dass** die papierseitige Faservliesstruktur in Längsrichtung des Pressfilzes betrachtet einen einen Endabschnitt und einen anderen Endabschnitt hat, wobei die beiden Endabschnitte der papierseitigen Faservliesstruktur in endlos gemachten Zustand des Pressfilzes aneinander anstoßen und einer der beiden Endabschnitte der papierseitigen Faservliesstruktur in Längsrichtung des Pressfilzes betrachtet die Durchtrittsöffnung überdeckt.

8. Pressfilz nach einem der vorangehenden Ansprüche, **dadurch gekennzeichnet, dass** Fasern der Faservliesstruktur und Fäden der Grundstruktur zumindest teilweise in das elastomere Polymermaterial eingebettet sind.

9. Pressfilz nach einem der vorangehenden Ansprüche, **dadurch gekennzeichnet, dass** das elastomere Polymermaterial an dem zumindest einen Endabschnitt der laufseitigen Faservliesstruktur Räume zwischen Fasern der laufseitigen Faservliesstruktur und/oder Räume zwischen Fäden der Grundstruktur teilweise füllt und/oder überbrückt.

10. Pressfilz nach einem der vorangehenden Ansprüche, **dadurch gekennzeichnet, dass** das elastomere Polymermaterial auf der gesamten Breite des Pressfilzes angeordnet ist.

11. Pressfilz nach einem der vorangehenden Ansprüche, **dadurch gekennzeichnet, dass** das elastomere Polymermaterial eine Schaumstruktur, insbesondere eine geschlossen zellige Schaumstruktur hat.

12. Pressfilz nach einem der vorangehenden Ansprüche, **dadurch gekennzeichnet, dass** die Grundstruktur Längsfäden und mit diesen verbundenen Querverstärkungselemente umfasst, wobei die Nahtschlaufen durch die Längsfäden gebildet sind und die Längsfäden im Bereich der Nahtschlaufen nicht mit den Querverstärkungselementen verbunden sind und wobei die Längsfäden im Bereich außerhalb der Nahtschlaufen mit den Querverstärkungselementen verbunden sind.

13. Pressfilz nach einem der vorangehenden Ansprüche, **dadurch gekennzeichnet, dass** in Längsrichtung des Pressfilzes betrachtet zwischen den mit den Längsfäden verwobenen Querfäden und der durch die Nahtschlaufen gebildeten Durchtrittsöffnung zumindest ein weiterer sich parallel zu den Querfäden erstreckender Füllfaden angeordnet ist, der sich in Struktur und/oder Material von den Querfäden unterscheidet.

14. Pressfilz nach Anspruch 13, **dadurch gekennzeichnet, dass** der zumindest eine Füllfaden zumindest teilweise in das elastomere Polymermaterial eingebettet ist.

15. Pressfilz nach einem der vorangehenden Ansprüche, **dadurch gekennzeichnet, dass** das elastomere Polymermaterial aus einem feuchtigkeitshärtenden Präpolymer gebildet ist, welches unter Vernetzung verfestigt bzw. ausgehärtet ist.

16. Pressfilz nach einem der vorangehenden Ansprüche, **dadurch gekennzeichnet, dass** das elastomere Polymermaterial Polyurethan und/oder Polyharnstoff beeinhaltet.

17. Pressfilz nach einem der vorangehenden Ansprüche, **dadurch gekennzeichnet, dass** in die papierseitige Faservliesstruktur ein weiteres elastomeres Polymermaterial eingebracht ist, welches sich in Längsrichtung des Pressfilzes betrachtet, im Bereich zumindest eines der beiden Endabschnitte der papierseitigen Faservliesstruktur, sich aber nicht im Bereich der durch die Nahtschlaufen gebildeten Durchtrittsöffnung erstreckt.

18. Pressfilz nach einem der vorangehenden Ansprüche, **dadurch gekennzeichnet, dass** sich das weitere elastomere Polymermaterial in Dickenrichtung des Pressfilzes betrachtet nicht bis zur Papierseite des Pressfilzes erstreckt.
